# FASCICULE DE BREVET EUROPEEN

(11) **EP 0 246 942 B1**
(45) Date de publication et mention de la délivrance du brevet: **15.05.1991**
(21) Numéro de dépôt: 87400982.2
(22) Date de dépôt: 29.04.1987
(51) Int. Cl.: F28F 9/02

(54) **Echangeur de chaleur tubulaire à double plaque de support du faisceau de tube**
Rohrbündelwärmetauscher mit doppelwandigem Rohrboden
Tubular heat exchanger having double end plates

(30) Priorité: 21.05.1986 FR 8607193
(43) Date de publication de la demande: 25.11.1987
(73) Titulaire: BABCOCK-ENTREPRISE, 93120 LA CORNEUVE (FR)
(72) Inventeur: Duponteil, Gilbert, F-92400 Courbevoie (FR)
(74) Mandataire: Beauchamps, Georges

(56) Documents cités:
- DE-C- 684 736
- FR-A- 2 005 156
- FR-A- 2 368 679
- FR-A- 2 396 262
- GB-A- 2 029 955
- US-A- 1 809 915
- PATENT ABSTRACTS OF JAPAN, vol. 7, no. 221 (M-246)[1366], 30 septembre 1983; & JP-A-58 115 296 (MITSUBISHI JUKOGYO K.K.) 08-07-1983

## Description

L'invention se rapporte aux échangeurs de chaleur du type comportant une calandre munie à chacune de ses extrémités d'un support d'un faisceau de tubes d'échange thermique entre le fluide à refroidir qui circule dans lesdits tubes et un fluide de refroidissement qui circule autour desdits tubes dans la calandre.

Les difficultés de construction posées par ces échangeurs croissent avec la température et la pression du gaz à refroidir et avec la pression de la vapeur du fluide de refroidissement que l'on veut produire, par exemple quand l'échangeur est destiné à la réalisation de chaudières de récupération.La composition du gaz augmente ces difficultés: par exemple, pour le refroidissement des gaz corrosifs de synthèse produits à des températures qui peuvent dépasser 450°C et sous haute pression. Il y a en effet alors risque de corrosion et d'affaiblissement mécanique du matériau qui les constitue et, pour réduire ce risque, il importe de maintenir les tubes à une température nettement plus basse, inférieure à 360°C par exemple.

Dans les échangeurs classiques, la plaque qui remplit la fonction de support des tubes doit supporter par ailleurs la forte pression de vapeur du côté de la calandre; elle doit donc avoir une épaisseur importante. Par ailleurs, la plaque d'entrée, en contact avec les tubes dans toute son épaisseur, est fortement chauffée par les gaz et est soumise à des gradients thermiques considérables entre ses deux faces; il peut de plus exister une corrosion importante aux passages des tubes.

On est alors conduit à utiliser des aciers spéciaux pour réaliser ou revêtir les plaques, ce qui entraine un coût de fabrication élevé et un poids relativement important.

Pour supprimer ces inconvénients, on a proposé (FR.A.2005156) de constituer le support d'entrée des tubes par deux plaques dont l'une est relativement mince tandis que l'autre est beaucoup plus épaisse et rigide, et des portions de tubes rigides qui entourent concentriquement les portions terminales correspondantes des tubes et forment des espaces annulaires qui communiquent avec une chambre définie par les deux plaques, et dans laquelle est admis le fluide de refroidissement, lesdits espaces annulaires débouchant dans la calandre à travers la plaque intérieure et lesdits tubes traversant cette plaque sans contact.

Le but de la présente invention est de proposer une construction plus simple des extrémités dudit échangeur de chaleur assurant une meilleure circulation du fluide de refroidissement sans élévation des gradients thermiques sur la plaque épaisse et évitant les déformations de la plaque mince, notamment au niveau de l'attache des tubes.

L'échangeur de chaleur objet de l'invention est caractérisé par le fait que la plaque mince ferme la calandre et sert à la fixation des tubes, que l'autre plaque est fixée à la calandre à une certaine distance de son extrémité fermée, et que les portions de tubes rigides relient les deux plaques en formant des entretoises et sont munies d'orifices faisant communiquer la chambre définie par les deux plaques avec lesdits espaces annulaires.

D'autres particularités, ainsi que les avantages de l'invention, apparaitront clairement à la lumière de la description ci-après.
La figure 1 du dessin annexé représente schématiquement un échangeur à faisceau de tubes droits conforme à un mode d'exécution préféré de l'invention; et
La figure 2 montre, à plus grande échelle, le détail des fixations des tubes sur les plaques.

A la figure 1, on a représenté un échangeur tubulaire composé d'une calandre allongée 1 munie au voisinage de ses extrémités de deux plaques 2 et 3 et logeant un faisceau de tubes tels que 4.

On voit que les tubes 4 traversent avec jeu les plaques 2 et 3 et se prolongent jusqu'à leur extrémité de fixation dans deux plaques minces supplémentaires 5 et 6 qui ferment la calandre, à l'exception des passages d'entrée et de sortie des tubes 4. Des tubes 7-8 formant entretoises entre les plaques mince et épaisse entourent concentriquement chacun des tubes 4 à ses deux portions terminales comprises entre les paires de plaques 2-5 d'une part, 3-6 d'autre part. L'intervalle annulaire entre les tubes 4 et les tubes 7 et 8 comporte des ouvertures 70-80 disposées à proximité des plaques 5-6 et 2-3, de manière à assurer un refroidissement convenable.

La figure 2 montre comment les tronçons de tube 7-8 sont fixés à leurs deux extrémités aux plaques 2-3 et 5-6, par des cordons de soudure 20, 22 et comment les tubes 4 sont fixés aux plaques 5-6 pur des cordons de soudure 24 qui les réunissent aux extrémités adjacentes des tronçons de tubes 7-8. D'autres moyens classiques pourraient éventuellement être utilisés pour fixer les tronçons de tube 7, 8 aux plaques 2-3.

Les plaques 2 et 3 ont une forte épaisseur, par exemple 250 mm, suffisante pour résister à l'effet de fond créé par la pression du fluide contenu dans la calandre, tandis que les plaques 5 et 6 ont par exemple une épaisseur de 10 à 20 mm et servent à supporter les tubes qui sont soudés auxdites plaques minces. Le diamètre de l'échangeur est par exemple de 900 mm. Les plaques 5-6 sont munies d'une bride de montage périphérique 51-61.

Le fluide de refroidissement, eau par exemple, pénètre par un conduit 9 dans l'intervalle (ayant par exemple 150 mm de hauteur) compris entre les plaques 2 et 5 (représentées en bas de la figure 1, l'échangeur étant ici supposé vertical). Les tubes 7 présentent des ouvertures telles que 70 si bien que le fluide pénètre, par l'intervalle annulaire 30 (de 3 à 10 mm d'épaisseur par exemple) compris entre les tubes 4 et 7, dans la partie de la calandre comprise entre les plaques 2 et 3. Sa circulation est assurée par une pompe ou par effet de thermosiphon.

Le gaz à refroidir pénètre dans les tubes 4 au niveau de la plaque 5 et l'eau se trouve vaporisée au contact de la plaque 5 ainsi chauffée par le gaz. La vapeur d'eau pénètre dans les tubes 7 par les ouvertures 70 et le mélange eau-vapeur refroidit les tubes 4.

A l'extrémité supérieure de la calandre, la structure étant la même qu'à l'extrémité inférieure, les gaz refroidi s'évacue par les tubes 4 à travers la plaque 6, tandis que le mélange eau-vapeur réchauffé s'évacue par l'intervalle annulaire compris entre les tubes 4 et 8, les ouvertures 80 des tubes 8 et un conduit de sortie 10.

Dans le mode d'exécution non limitatif décrit, il existe en 11 une amenée complémentaire de fluide de refroidissement à l'intérieur de la calandre au-dessus de la plaque 2 et en 12 une évacuation complémentaire. On peut ainsi faire pénétrer en 9 la quantité de liquide juste nécessaire pour assurer le refroidissement de l'espace compris entre les plaques 2 et 5 et de la portion des tubes 4 comprise entre la plaque 5 et la face intérieure (supérieure) de la plaque 2, et n'évacuer de même en 10 que l'excédent de vapeur non évacuée en 12.

On notera que, grâce à la structure à deux plaques entretoisées par des tubes décrite, des pressions de mélange eau-vapeur très élevées (par exemple de 100 à 150 bars) peuvent être supportées sans déformation des plaques épaisses. Les plaques minces, munies de brides de montage (51-61) peuvent subir une légère flexion sans inconvénient, celle-ci ne se produisant pas au niveau de l'attache des tubes. Elles se maintiennent à basse température grâce à leur faible épaisseur.

Les plaques épaisses ne sont pas soumises à des gradients thermiques, le mélange eau-vapeur régnant (à des températures qui peuvent atteindre 300 à 350°C) sur leurs deux faces et aucun contact avec les tubes où circule le gaz à refroidir (qui peut avoir des températures allant de 600 à 1100°C sous des pressions de 200 bars) n'existant.

Les tubes sont refroidis sur toute leur longueur, y compris à leur passage à travers les plaques épaisses si bien que le risque de corrosion ou d'affaiblissement mécanique par le gaz est partiquement supprimé.

Il est évident que les problèmes de gradient thermique et de corrosion étant plus importants à l'entrée qu'à la sortie, la structure à double plaque est indispensable à l'entrée, tandis qu'elle pourra être remplacée à la sortie par une structure classique, dans certains cas.

L'invention s'applique à tous les types de faisceaux de tubes.

## Revendications

1. Echangeur de chaleur comportant une calandre munie à chacune de ses extrémités d'un support d'un faisceau de tubes d'échange thermique entre le fluide à refroidir qui circule dans lesdits tubes et un fluide de refroidissement qui circule autour desdits tubes dans la calandre, au moins le support d'entrée des tubes étant constitué par deux plaques, dont l'une est relativement mince tandis que l'autre est beaucoup plus épaisse et rigide, et des portions de tubes rigides qui entourent concentriquement les portions terminales correspondantes des tubes et forment des espaces annulaires qui communiquent avec une chambre définie par les deux plaques, lesdits espaces annulaires débouchant dans la calandre à travers la plaque intérieure et lesdits tubes traversant cette plaque sans contact, caractérisé par le fait que la plaque mince (5) ferme la calandre (1) et sert à la fixation des tubes (4), que l'autre plaque (2) est fixée à la calandre à une certaine distance de son extrémité fermée, et que les portions de tubes rigides (7) relient les deux plaques en formant des entretoises et sont munies d'orifices (70) faisant communiquer ladite chambre avec lesdits espaces annulaires.

2. Echangeur de chaleur selon la revendication 1, caractérisé par une amenée supplémentaire (11) du fluide de refroidissement dans la calandre.

3. Echangeur de chaleur selon la revendication 1, caractérisé en ce que le support de sortie des tubes est conçu comme le support d'entrée, un conduit de sortie du fluide de refroidissement (10) étant raccordé à la chambre définie entre les deux plaques (3, 6) dudit support de sortie, et en ce qu'une amenée de fluide de refroidissement supplémentaire (11) et une évacuation de vapeur supplémentaire (12) sont prévues au voisinage des plaques épaisses (2, 3) dans la portion de calandre comprise entre les plaques épaisses.

4. Echangeur de chaleur selon la revendication 1, 2 ou 3, caractérisé en ce que la ou les plaques minces (5, 6) sont munies d'une bride périphérique de montage (51, 61).

## Patentansprüche

1. Wärmetauscher mit einem Mantelgehäuse, das an jedem seiner Enden mit einem Träger eines Rohrbündels zum Wärmetausch zwischen dem abzukühlenden fliessfähigen Medium, das in den besagten Rohren fliesst und einem fliessfähigen Kühlmittel, das um die besagten Rohre herum in dem Gehäuse strömt, versehen ist, wobei wenigstens der Einlassträger der Rohre durch zwei Platten gebildet wird, von denen die eine verhältnismässig dünn, während die andere viel dicker und steifer ist, und mit steifen Rohrteilen, die die entsprechenden Endbereiche der Rohre konzentrisch umgeben und Ringräume, die mit einer durch die beiden Platten begrenzten Kammer in Verbindung stehen, bilden, wobei die besagten Ringräume in das Mantelgehäuse durch die innere Platte hindurch münden und wobei die besagten Rohre diese Platte berührungslos durchsetzen, gekennzeichnet durch die Tatsache, dass die dünne Platte (5) das Mantelgehäuse (1) abschliesst und zur Befestigung der Rohre (4) dient, dass die andere Platte (2) an dem Gehäuse in einem bestimmten Abstand von seinem geschlossenen Ende befestigt ist und dass die steifen Rohrteile (7) die beiden Platten unter Bildung von Abstandshaltern verbinden und mit die besagte Kammer mit den besagten Ringräumen in Verbindung setzenden Oeffnungen (70) versehen sind.

2. Wärmetauscher nach Anspruch 1, gekennzeichnet durch eine zusätzliche Zufuhr (11) des fliessfähigen Kühlmittels in das Gehäuse

3. Wärmetauscher nach Anspruch 1, dadurch gekennzeichnet, dass der Auslassträger der Rohre wie der Einlassträger ausgelegt ist, wobei eine Auslassleitung für das fliessfähige Kühlmittel (10) an die zwischen den beiden Platten (3, 6) des besagten Auslassträgers angeschlossen ist und dass eine zusätzliche Zufuhr (11) des fliessfähigen Kühlmittels und eine zusätzliche Dampfabfuhr (12) im Bereich der dicken Platten (2,3) in dem zwischen den dicken Platten liegenden Gehäuseabschnitt vorgesehen sind.

4. Wärmetauscher nach Anspruch 1, 2 oder 3, dadurch gekennzeichnet, dass die dünne(n) Platte(n) (5, 6) mit einem Einbauumfangsflansch (51, 61) versehen ist bzw. sind.

## Claims

1. Heat exchanger comprising a shell provided at each one of its ends with a support for a nest of tubes for heat exchange between the fluid to be cooled which circulates within the said tubes and a cooling fluid which circulates around the said tubes within the shell, at least the inlet support of the tubes being constituted by two plates one of which is relatively thin whereas the other one is much thicker and stiff, and rigid tube portions which concentrically surround the corresponding end portions of the tubes and form annular spaces which communicate with a chamber defined by both plates, the said annular spaces opening into the shell through the inner plate and the said tubes extending through this plate without contact, characterized by the fact that the thin plate (5) closes off the shell (1) and serves to the fastening of the tubes (4), and that the other plate (2) is fastened to the shell at a certain distance from its closed end and that the rigid tube portions (7) connect both plates while forming spacers and are provided with openings (70) for making the said annular spaces.

2. Heat exchanger according to claim 1, characterized by an additional feed (11) for the cooling fluid into the shell.

3. Heat exchanger according to claim 1, characterized in that the outlet support of the tubes is designed like the inlet support, an outlet piping for the cooling fluid (10) being connected to the chamber defined between both plates (3, 6) of the said outlet support and in that an additional feed of cooling fluid (11) and an additional vapour discharge (12) are provided in the vicinity of the thick plates (2, 3) within the shell portion lying between both thick plates.

4. Heat exchanger according to claim 1, 2 or 3, characterized in that the thin plate(s) (5, 6) is or are provided with a peripheral mounting flange (51, 61).
